# FASCICULE DE BREVET EUROPEEN

(11) **EP 0 186 555 B1**
(45) Date de publication et mention de la délivrance du brevet: **20.04.1988**
(21) Numéro de dépôt: 85402339.7
(22) Date de dépôt: 28.11.1985
(51) Int. Cl.: C10G 5/04

(54) **Nouveau procédé autoréfrigéré d'extraction de fractions lourdes d'hydrocarbures**
Selbstkühlendes Verfahren zur Extraktion von schweren Kohlenwasserstofffraktionen
Self-refrigerating process for the extraction of heavy hydrocarbon fractions

(30) Priorité: 18.12.1984 FR 8419500
(43) Date de publication de la demande: 02.07.1986
(73) Titulaire: INSTITUT FRANCAIS DU PETROLE, 92502 Rueil-Malmaison (FR)
(72) Inventeur: Larue, Joseph, F-78240 Chambourcy (FR); Rojey, Alexandre, F-92380 Garches (FR)

(56) Documents cités:
- GB-A- 2 139 111
- US-A- 1 507 634
- US-A- 3 188 287
- US-A- 3 255 105
- US-A- 3 272 735
- US-A- 3 393 527
- US-A- 4 421 535

## Description

La présente invention concerne un nouveau procédé autoréfrigéré, basé sur le principe de l'absorption- désorption dans un solvant et permettant d'extraire des hydrocarbures dont le nombre d'atomes de carbone est au moins égale à deux, par exemple de 2 à 6, d'un gaz qui les renferme. Ce procédé peut trouver des applications en traitement de gaz sur champ si le gaz à traiter est par exemple un gaz naturel ou un gas associé, et/ou en raffinage et pétrochimie.

Lorsqu'un gaz, par exemple un gaz de pétrole, est riche en composants lourds, c'est-à-dire en hydrocarbures facilement condensables et si ce gaz doit être transporté, il est nécessaire de le débarrasser d'une partie de ces composants pour éviter la formation de bouchons liquides qui perturberaient le transport. D'autre part, les produits récupérés peuvent s'avérer intéressants financièrement.

Les procédés les plus utilisés pour réaliser ces séparations sont de trois types: la détente, l'absorption dans un solvant et la réfrigération.

La détente du gaz est le plus simple des procédés; il présente l'inconvénient d'abaisser fortement la pression du gaz et conduit à un taux de récupération faible.

Dans les procédés à absorption, le gaz est mis en contact avec un solvant, dans lequel les constituants les plus lourds du gaz s'absorbent préférentiellement; le solvant enrichi est ensuite soumis à une détente et/ou un chauffage pour être régénéré et libérer les constituants absorbés; certaines étapes de ces procédés, en particulier l'absorption et la récupération des fractions lourdes, peuvent être réfrigérées par un cycle frigorifique externe.

Le procédé le plus classique consiste à réfroidir le gaz à l'aide d'une machine frigorifique externe; il permet de travailler dans une large gamme de température et de pression et conduit à une récupération importante.

Le présent procédé s'applique en particulier au traitement d'un gaz renfermant une fraction légère et une fraction lourde, la fraction légère contenant au moins un constituant léger du groupe comprenant l'hydrogène, l'azote et les hydrocarbures ayant de 1 à 2 atomes de carbone et la fraction lourde contenant au moins un constituant lourd du groupe comprenant les hydrocarbures ayant de 2 à 6 atomes de carbone, sous réserve que, lorsque la fraction légère renferme un hydrocarbure à 2 atomes de carbone, la fraction lourde renferme au moins un hydrocarbure ayant de 3 à 6 atomes de carbone.

Le procédé selon l'invention de traitement d'un gaz tel que défini plus haut, par extraction dans une phase liquide de solvant, la solubilité de la fraction lourde dans le solvant étant supérieure à celle de la fraction légère et la phase liquide de solvant étant substantiellement non-distillable dans les conditions du procédé, est caractérisé en ce que:
a) on met en contact le gaz avec la phase liquide de solvant, de manière à absorber majoritairement au moins une partie de la fraction lourde du gaz dans la phase liquide et à abaisser majoritairement la teneur du gaz en cette fraction lourde, et l'on évacue la chaleur résultante,
b) on fractionne le produit de l'étape (a) pour recueillir séparément la phase liquide résultante et le gaz non-absorbé,
c) on élève la pression de la phase liquide séparée à l'étape (b) et on élève suffisamment sa température pour qu'elle laisse se désorber au moins une partie du gaz qu'elle avait absorbé à l'étape (a),
d) on fractionne le produit de l'étape (c) pour recueillir séparément une solution appauvrie et une phase gazeuse désorbée,
e) on refroidit la solution appauvrie, on abaisse sa pression et on la renvoie à l'étape (a) pour y reconstituer au moins une partie de la phase liquide de solvant,
f) on refroidit la phase désorbée de manière à en condenser au moins une partie et l'on recueille le condensat résultant,
g) on détend la pression du condensat et fournit de la chaleur au condensat détendu, de manière à en évaporer au moins une partie, et on recueille le produit résultant de cette évaporation au moins partielle, enrichi en constituant lourd, par rapport au gaz de départ,
le procédé étant caractérisé en outre en ce que au moins une partie de la chaleur évacuée à l'étape (a) constitue au moins une partie de la chaleur fournie à l'étape (g).

Non-distillable signifie que la majeure partie, et de préférence au moins 90%, le plus souvent au moins 98%, de la phase liquide n'est pas vaporisée dans les conditions opératoires du procédé. Par absorption majoritaire (ou sélective) de la fraction lourde, on entend que la proportion relative de fraction lourde absorbée est supérieure à la proportion relative de fraction légère absorbée. L'abaissement majoritaire de la teneur du gaz en fraction lourde signifie que l'abaissement relatif de la teneur du gaz en fraction lourde est supérieur à l'abaissement relatif de la teneur du gaz en fraction légère.

Dans le procédé, à l'étape (g), le condensât peut recevoir de la chaleur non seulement de l'absorption (étape a), mais aussi de la condensation (étape f) et des fluides circulants: solution appauvrie de l'étape (e) et gaz séparé à l'étape (b).

De préférence, l'absorption (étape a) est réalisée en deux stades: le mélange de gaz et de phase liquide cède de la chaleur d'abord à un milieu extérieur au procédé puis au condensat de l'étape (g).

De même il est préférable de réaliser la condensation (étape f) en deux stades: la phase gazeuse libère de la chaleur d'abord vers le milieu extérieur puis vers le condensat détendu à l'étape (g).

Selon le degré d'évaporation à l'étape (g), la fraction lourde désorbée pourra sortir entièrement vaporisée ou seulement partiellement vaporisée. Dans ce dernier cas, un fractionnement liquide/vapeur permettra de recueillir un condensat, par exemple du butane, et la fraction gazeuse restante pourra être soit recueillie, soit recyclée pour être à niveau traitée en mélange avec le gaz frais.

Dans le procédé selon l'invention, l'une au moins des étapes (a) et/ou (f) peut avantageusement avoir lieu au moins partiellement à une température inférieure à la température ambiante grâce au froid produit à l'étape (g).

Un exemple du procédé selon l'invention est illustré par la figure. Le gaz à traiter, dénommé gaz riche (GR), arrive par la conduite 1; il est mélangé avec un flux gazeux venant de la conduite 13; le flux gazeux total, circulant dans la conduite 23, est mis en contact avec une phase solvant venant de la conduite 8, et un appoint de solvant provenant de la conduite 24. Le mélange circulant dans la conduite 21 entre dans l'échangeur A dans lequel il est refroidi par échange thermique avec un fluide externe entrant par la conduite 25 et ressortant par la conduite 26; au cours de cet échange de chaleur, une partie des constituants les plus lourdes du gaz s'absorbe dans le solvant; le mélange sort de l'échangeur A par la conduite 2, et entre dans l'échangeur de chaleur E2 dans lequel il se refroidit; une autre fraction des consituants les plus lourds du gaz s'absorbe dans le solvant; le mélange sort de l'échangeur E2 par la conduite 17 et entre dans le ballon B2 dans lequel le gaz et le liquide sont séparés; le gaz, appauvri en constituants lourds, dénommé gaz pauvre (GP), sort du ballon B2 par la conduite 19, entre dans l'échangeur E2 dans lequel il se réchauffe par échange thermique et sort du procédé par la conduite 16. La phase liquide, dénommée solution riche (SR), constituée de solvant et des constituants lourds absorbés, sort du ballon B2 par la conduite 18, passe dans la pompe P qui en élève la pression, entre par la conduite 20 dans l'échangeur E2 dans lequel elle se réchauffe par échange thermique, sort par la conduite 3, entre dans l'échangeur E 1 dans lequel elle se réchauffe par échange thermique, sort par la conduite 4, entre dans l'échangeur G dans lequel elle se réchauffe par échange thermique avec un fluide externe chaud qui entre dans l'échangeur G par la conduite 29 et en ressort par la conduite 30. Le mélange ressort de l'échangeur G par la conduite 5 partiellement vaporisé; la phase liquide est séparée de la phase vapeur dans le ballon B1 ; la phase liquide, constituée principalement de solvant, dénommée solution pauvre (SP), sort du ballon B1 par la conduite 6, entre dans l'échangeur E1 dans lequel elle se refroidit par échange thermique, sort par la conduite 7, traverse la vanne V2 en subissant une baisse de pression, et arrive par la conduite 8 pour être à nouveau mise en contact avec le gaz; la phase vapeur (GPL), constituée principalement des constituants absorbés par le solvant, sort du ballon 81 par la conduite 9, entre dans l'échangeur E1 dans lequel elle se refroidit par échange thermique, sort par la conduite 22, entre dans le condenseur C dans lequel elle se refroidit par échange thermique avec un fluide externe froid entrant par la conduite 27 et ressortant par la conduite 28; au cours de ce refroidissement une condensation au moins partielle se produit. Le fluide au moins partiellement condensé sort de l'échangeur C par la conduite 10, entre dans l'échangeur E2 dans lequel il se refroidit, ce qui provoque une condensation totale et/ou un sous-refroidissement, ressort par la conduite 15, est détendu dans la vanne V1, entre par la conduite 11 dans l'échangeur E1 dans lequel il se vaporise par échange thermique en produisant du froid, ressort par la conduite 12 partiellement vaporisé, et entre dans le ballon B3 dans lequel les deux phases liquide et vapeur sont séparées; la phase liquide, qui contient des constituants lourds extraits du gaz traité, sort du procédé par la conduite 14, la phase vapeur sort du ballon B3 par la conduite 13 et est mélangée au gaz à traiter provenant de la conduite 1.

Dans cet exemple du procédé selon l'invention, l'absorption des constituants lourds du gaz traité dans le solvant est réalisée partiellement à basse température; par contre, la condensation des fractions lourdes désorbées peut être totalement réalisée à une température proche de l'ambiante, c'est-à-dire que le flux sortant de l'échangeur C par la conduite 10 peut être totalement à l'état liquide si la pression dans cette zone du procédé est suffisamment élevée.

Le gaz riche qui peut être traité par le procédé selon l'invention est un gaz de pétrole qui peut provenir d'un champ de production (gas naturel ou gaz associé) ou être un gas de raffinerie ou d'unité pétrochimique. Ce gaz peut contenir des hydrocarbures, saturé ou non, à chaîne droite ramifiée ou cyclique, tels que par exemple le méthane, l'étane, le propane, le butane, le pentane, l'hexane, l'éthylène, le propylène, le butène, l'acétylène. Des constituants plus lourdes peuvent être présents, par exemple l'heptane, l'octane, le nonane et le décane. Les proportions d'hydrocarures présents sont d'autant plus faibles que leur nombre d'atomes de carbone est plus grand. Le procédé selon l'invention permet de récupérer une partie au moins des hydrocarbures autres que le méthane. Le gaz peut également contenir quelques constituants qui ne font pas partie de la famille des hydrocarbures et qui ne sont pas récupérés par le procédé, tels que par exemple l'hydrogène, l'azote, le dioxyde de carbone, l'hydrogène sulfuré, l'eau.

Le solvant utilisé dans le procédé selon l'invention est choisi de manière à permettre l'absorption des consituants lourds du gaz; il est de préférence caractérisé par un point d'ébullition supérieur d'au moins 50°C et de préference d'au moins 100°C à celui du constituant le plus lourd de la fraction lourde du gaz; il peut être un corps pur ou un mélange. Il peut être choisi parmi les hydrocarbures; dans ce cas le nombre d'atomes de carbone est au moins ègal à 6; les hydrocarbùres peuvent être paraffiniques, aromatiques ou naphthéniques, et peuvent être choisis, par exemple, parmi les huiles. Un ou plusieurs atomes d'hydrogène peuvent être substitués par d'autres atomes tels que F, CI, Br et le solvant peut comporter des fonctions alcool, aldéhyde, cétone, ester, éther, acide carboxylique ayant notamment les formules R-CH₂0H, R-CHOH-R', RR'R"C-OH, R-CHO, RR'C=O, R-COO-R', R-O-R', R-COOH dans lesquelles R, R', et R" désignent des radicaux hydrocarbon- nés qui peuvant eux-même partiellement substitués, le dit solvant pouvant être constitué d'un mélange de plusieurs de ces produits.

Dans le procédé selon l'invention, le fluide externe de refroidissement circulant dans les échangeurs A et C peut être l'eau ou l'air ambiant ou un fluide provenant d'une machine frigorifique externe au procédé.

Dans le procédé selon l'invention, certains échangeurs peuvent être à flux multiples: 3 pour E 1, 5 pour E2, mais on peut également procéder à des échanges entre fluides deux par deux.

Le procédé selon l'invention peut traiter des gaz dont la pression est de préférence comprise entre 0,1 et 20 MPa. La pression des étapes (a, b et g) est de préférence comprise dans le même domaine et celle des étapes (c, d et f) de préférence entre 0, 2 et 20 MPa, avec la condition supplémentaire que la pression des étapes (c, d et f) est supérieure d'au moins 0,1 MPa, de préférence d'au moins 0,5 MPa, à celle des étapes (a, b et g).A l'étape (e) le refroidissement peut précéder ou suivre l'abaissement de pression: on passe alors de la pression de l'étape (d) à celle de l'étape (a).

La chaleur fournie au procédé dans l'échangeur G, pour réaliser la désorption des constituants absorbés, est à un niveau de température de préférence compris entre 100 et 300°C.

Le froid produit par la vaporisation d'une partie des constituants absorbés et qui sert à refroidir l'absorption d'une partie des constituants lourds du gaz riche et/ou à condenser lesdits constituants lourds resépa- rés du solvant est à un niveau de température de préférence compris entre 10 et -50°CV.

Le procédé selon l'invention est illustré par l'exemple suivant:

### Exemple

Dans cet exemple, on procède selon le schéma représenté sur la figure.

Le gaz à traiter, dénommé gaz riche, entre dans le procédé par la conduite 1 ; sa composition est donnée sur le Tableau 1; sa température est de 35°C, sa pression est de 0,15 MPa absolu, son débit est de 1184 kg/h. Il est mélangé au gaz provenant de la conduite 13 dont le débit est de 1264 kg/h, et au solvant provenant de la conduite 8 dont le débit est de 6650 kg/h; l'appoint de solvant apporté par la conduite 24 est de 27 kg/h. Le solvant utilisé est une huile paraffi- nique dont la température d'ébullition normale est comprise entre 300 et 350°C.

Le mélange gaz et solvant traverse l'échangeur A qui est refroidi par de l'eau de refroidissement; à la sortie de l'échangeur A, le mélange est à une température de 35°C. Il entre dans l'échangeur E2, dans lequel il est refroidi jusqu'à une température de -10°C. Les deux phases liquide et vapeur sont séparées dans le ballon B2; le gaz qui n'a pas été absorbé dénommé gaz pauvre et dont la composition est donnée sur le Tableau 1 sort du ballon B2 par la conduite 19, traverse l'échangeur E2, et sort du procédé à une température de 30°C par la conduite 16; son débit est de 872 kg/h. La phase solvant enrichie en constituants absorbés dénommée solution riche, sort du bac B2 par la conduite 18, passe dans la pompe P qui élève sa pression jusqu'à 0,74 MPa; elle entre dans l'échangeur E2 dans lequel elle se réchauffe, ressort par la conduite 3, entre dans l'échangeur E1 dans lequel elle se réchauffe, sort par la conduite 4, entre dans l'échangeur G dans lequel elle se réchauffe par échange thermique avec un fluide externe chaud, ressort par la conduite 5 à une température de 200°C, partiellement vaporisée. Les deux phases liquide et vapeur sont séparés dans le bac B1 ; la phase liquide, riche en solvant dénommée solution pauvre, sort du bac B1 par la conduite 6, entre dans l'échangeur E1 dans lequel elle se refroidit, ressort par la conduite 7, traverse la vanne V2 en subissant une perte de pression ce qui ramène sa pression sensiblement à la valeur de celle du gaz riche à l'entrée du procédé et passe par la conduite 8 pour être à nouveau mise en contact avec le gaz à traiter. La phase gazeuse du bac B1, sort par la conduite 9, entre dans l'échangeur E1 dans lequel elle se refroidit, sort par la conduite 22, entre dans le condenseur C dans lequel elle se refroidit jusqu'à 35°C par échange thermique avec de l'eau de refroidissement; à la sortie du condenseur C, le fluide est entièrement condensé, il entre dans l'échangeur E2 dans lequel il est sous-refroidi jusqu'à -11 °C, détendu dans la vanne V1, jusqu'à 0,15 MPa environ et vaporisé partiellement dans l'échangeur E1 en produisant du froid, ressort par la conduite 12 à une température de 30°C, et entre dans le ballon B3 où les deux phases liquide et vapeur sont séparées; la phase liquide constituée principalement de constituants extraits du gaz riche, sort du procédé par la conduite 14, sa composition est donnée sur le Tableau 1. La phase vapeur du ballon B3 sort par la conduite 13 et est mélangée avec le gaz riche.

## Revendications

1. Procédé de traitement d'un gaz renfermant une fraction légère et une fraction lourde, dans le but d'extraire au moins une partie de la fraction lourde, la fraction légère contenant au moins un constituant léger du groupe comprenant l'hydrogène, l'azote et les hydrocarbures ayant de 1 à 2 atomes de carbone et la fraction lourde contenant au moins un constituant lourd du groupe comprenant les hydrocarbures ayant de 2 à 6 atomes de carbone, sous réserve que, lorsque la fraction légère renferme un hydrocarbure à 2 atomes de carbone, la fraction lourde renferme au moins un hydrocarbure ayant de 3 à 6 atomes de carbone, ledit procédé mettant en oeuvre une extraction dans une phase liquide de solvant choisi de telle manière que la solubilité de la fraction lourde dans le solvant soit supérieure à celle de la fraction légère, et la phase liquide de solvant soit substantiellement non-distillable dans les conditions du procédé, et étant caractérisé en ce que:
a) on met en contact le gaz avec la phase liquide de solvant, de manière à absorber majoritairement au moins une partie de la fraction lourde du gaz dans la phase liquide et à abaisser majoritairement la teneur du gaz en cette fraction lourde, et l'on évacue la chaleur résultante,
b) on fractionne le produit de l'étape (a) pour recueillir séparément la phase liquide résultante et le gaz non-absorbé,
c) on élève la pression de la phase liquide séparée à l'étape (b) et on élève suffisamment sa température pour qu'elle laisse se désorber au moins une partie du gaz qu'elle avait absorbé à l'étape (a),
d) on fractionne le produit de l'étape (c) pour recueillir séparément une solution appauvrie et une phase gazeuse désorbée,
e) on refroidit la solution appauvrie, on abaisse sa pression et on la renvoie à l'étape (a) pour y reconstituer au moins une partie de la phase liquide de solvant,
f) on refroidit la phase gazeuse désorbée de manière à en condenser au moins une partie et l'on recueille le condensat résultant,
g) on détend la pression du condensat et fournit de la chaleur au condensat détendu, de manière à en évaporer au moins une partie, et on recueille le produit résultant, enrichi en constituant lourd par rapport au gaz de départ, le procédé étant caractérisé en outre en ce que au moins une partie de la chaleur évacuée à l'étape (a) constitue au moins une partie de la chaleur fournie à l'étape (g).

2. Procédé selon la revendication 1, caractérisé en ce que l'étape (a) est mise en oeuvre en évacuant la chaleur d'abord, et en partie, vers un fluide de refroidissement extérieur, puis, pour au moins une fraction de la partie restante, vers l'étape (g).

3. Procédé selon la revendication 1 ou 2, caractérisé en ce que l'évaporation de l'étape (g) est partielle et en ce qu'on recueille une phase liquide non évaporée relativement lourde et une phase gazeuse évaporée relativement légère.

4. Procédé selon la revendication 3, caractérisé en ce que la phase gazeuse relativement légère est renvoyée à l'étape (a) pour y être à nouveau contactée avec la phase liquide de solvant.

5. Procédé selon l'une des revendications 1 à 4, dans lequel le solvant est un hydrocarbure paraffini- que, aromatique ou naphténique dont le nombre d'atomes de carbone est au moins égal à 6, une huile hydrocarbonée, un hydrocarbure halogéné, un alcool de formule R-CH₂ -OH, R-CHOH-R', ou RR'R"C-OH, un aldéhyde de formule R-CHO, une cétone de formule RR'C = 0, un ester de formule R-COO-R', un éther de formule R-O-R', un acide organique de formule R-COOH, R,R',R" désignant des radicaux hydrocarbonés qui peuvent être eux-mêmes partiellement substitués, ledit solvant pouvant être constitué d'un mélange de plusieurs de ces produits.

6. Procédé selon l'une des revendications 1 à 5, caractérisé en ce que la pression des étapes (a, b et g) est comprise entre 0,1 et 20 MPa, et la pression des étapes (c, d et f) est comprise entre 0,2 et 20 MPa, avec la condition supplémentaire que la pression des étapes (c, d et f) est supérieure d'au moins 0,1 MPa à celle des étapes (a, b et g).

7. Procédé selon l'une des revendications 1 à 6, caractérisé en ce que la température de l'étape (c) est comprise entre 100 et 300°C.

8. Procédé selon l'une des revendications 1 à 7, caractérisé en ce que la température de vaporisation de l'étape (g) est comprise entre +10 et -50°C.

## Patentansprüche

1. Verfahren zur Behandlung eines Gases umfassend eine leichte Fraktion und eine schwere Fraktion zu dem Zweck, wenigstens einen Teil der schweren Fraktion zu extrahieren, wobei die leichte Fraktion wenigstens einen leichten Bestandteil aus der Gruppe umfassend Wasserstoff, Stickstoff und die Kohlenwasserstoffe mit 1 bis 2 Kohlenstoffatomen umfasst, und die schwere Fraktion wenigstens einen schweren Bestandteil umfasst, der Gruppe bestehend aus Kohlenwasserstoffen mit 2 bis 6 Kohlenstoffatomen, mit der Einschränkung, dass, wenn die leichte Fraktion einen Kohlenwasserstoff mit zwei Kohlenstoffatomen umfasst, die schwere Fraktion wenigstens einen Kohlenwasserstoff mit 3 bis 6 Kohlenstoffatomen umfasst, wobei das genannte Verfahren eine Extraktion in eine flüssige Lösungsmittelphase bewirkt, die in der Weise gewählt ist, dass die Löslichkeit der schweren Fraktion in dem Lösungsmittel grösser ist, als diejenige der leichten Fraktion und dass die flüssige Lösungsmittelphase im wesentlichen nicht destillierbar ist unter den Bedingungen des Verfahrens, und dadurch gekennzeichnet ist,
a) dass man das Gas mit der flüssigen Lösungsmittelphase in Kontakt bringt, in der Weise, dass hauptsächlich wenigstens ein Teil der schweren Fraktion des Gases in der flüssigen Phase absorbiert wird, und der Gehalt des Gases an dieser schweren Fraktion hauptsächlich verringert wird, und man die resultierende Wärme abführt,
b) dass man das Produkt der Stufe (a) fraktioniert zur getrennten Gewinnung der resultierenden flüssigen Phase und des nicht absorbierten Gases,
c) dass man den Druck der in Stufe (b) abgetrennten flüssigen Phase erhöht, und man ihre Temperatur ausreichend erhöht, dass sie wenigstens einen Teil des Gases, das sie in der Stufe (a) absorbiert hat, desorbieren lässt,
d) dass man das Produkt der Stufe (c) fraktioniert, zur getrennten Gewinnung einer (gas-) verarmten Lösung und einer desorbierten gasförmigen Phase,
e) dass man die (gas-) verarmte Lösung kühlt, ihren Druck senkt und sie zur Stufe (a) zurückschickt, um dort wieder wenigstens einen Teil der flüssigen Lösungsmittelphase zu bilden,
f) dass man die desorbierte gasförmige Phase abkühlt, in der Weise, dass sie wenigstens teilweise kondensiert, und dass man das resultierende Kondensat sammelt,
g) dass man den Druck des Kondensates entspannt und Wärme dem entspannten Kondensat liefert, in der Weise, dass es wenigstens zum Teil verdampft, und dass man das resultierende Produkt sammelt, angereichert an schwerem Bestandteil mit Bezug auf das Ausgangsgas, wobei das Verfahren ausserdem dadurch gekennzeichnet ist, dass wenigstens ein Teil der in der Stufe (a) abgeführten Wärme wenigstens einen Teil der in der Stufe (g) gelieferten Wärme darstellt.

2. Verfahren gemäss Anspruch 1, dadurch gekennzeichnet, dass die Stufe (a) in der Weise durchgeführt wird, dass die abgeführte Wärme zuerst und teilweise einem äusseren Kühlfluid zugeführt wird, dann wenigstens ein Teil des verbleibenden Teils zur Stufe (g) geführt wird.

3. Verfahren gemäss Anspruch 1 oder 2, dadurch gekennzeichnet, dass die Verdampfung der Stufe (g) teilweise ist, und dass man eine relativ schwere nicht verdampfte flüssige Phase sammelt und eine relativ leichte verdampfte gasförmige Phase sammelt.

4. Verfahren gemäss Anspruch 3, dadurch gekennzeichnet, dass die relativ leichte gasförmige Phase zur Stufe (a) zurückgeschickt wird, um dort von neuem mit der flüssigen Lösungsmittelphase in Kontakt gebracht zu werden.

5. Verfahren gemäss einem der Ansprüche 1 bis 4, in welchem das Lösungsmittel ein paraffinischer, aromatischer oder naphtenischer Kohlenwasserstoff ist, bei dem die Zahl der Kohlenstoffatome wenigstens gleich 6 ist, ein Kohlenwasserstofföl, ein halogenierter Kohlenwasserstoff, ein Alkohol der Formel R-CH₂-OH, R-CHOH-R', oder RR'R"-C-OH, ein Aldehyd der Formel R-CHO, ein Keton der Formel RR'C = 0, ein Ester der Formel R-COO-R', ein Äther der Formel R-O-R', eine organische Säure der Formel R-COOH, wobei R, R', R" Kohlenwasserstoffreste bezeichnen, sie selbstteilweise substituiert sein können, wobei das genannte Lösungsmittel aus einer Mischung von mehreren dieser Pordukte bestehen kann.

6. Verfahren gemäss einem der Ansprüche 1 bis 5, dadurch gekennzeichnet, dass der Druck der Stufen (a, b und g) zwischen 0,1 und 20 MPa liegt, und der Druck der Stufen (c, d und f) zwischen 0,2 und 20 MPa liegt, mit der zusätzlichen Bedingung, dass der Druck der Stufen (c, d und f) wenigstens 0,1 1 MPa grösser ist, als derjenige der Stufen (a, b und g).

7. Verfahren gemäss einem der Ansprüche 1 bis 6, dadurch gekennzeichnet, dass die Temperatur der Stufe (c) zwischen 100 und 300°C liegt.

8. Verfahren gemäss einem der Ansprüche 1 bis 7, dadurch gekennzeichnet, dass die Verdampfungstemperatur der Stufe (g) zwischen +10 und -50°C liegt.

## Claims

1. A process for treating a gas containing a light fraction and a heavy fraction, in order to extract at least a portion of the heavy fraction, the light fraction containing at least one light constituent from the group comprising hydrogen, nitrogen, and hydrocarbons having 1 to 2 carbon atoms and the heavy fraction containing at least one heavy constituent from the group comprising hydrocarbons having 2 to 6 carbon atoms, provided that, when the light fraction contains a hydrocarbon of 2 carbon atoms, the heavy fraction contains at least one hydrocarbon having from 3 to 6 carbon atoms, said process involving an extraction in a solvent liquid phase so selected that the solubility of the heavy fraction in the solvent be higher than that of the light fraction, and that the solvent liquid be substantially undistillable under the operating conditions of the process, said process being characterized by the steps of:
a) contacting the gas with the solvent liquid phase so as to absorb to a major extent at least a portion of the heavy fraction of the gas in the liquid phase and to decrease to a major extent the heavy fraction content of the gas, and releasing the resultant heat,
b) fractionating the product from step (a) to separately recover the resultant liquid phase and the unabsorbed gas,
c) increasing the pressure of the liquid phase separated in step (b) and sufficiently increasing its temperature to desorb at least a portion of the gas absorbed therein in step (a),
d) fractionating the product from step (c) to separately recover a lean solution and a desorbed gas phase,
e) cooling said lean solution, decreasing its pressure and feeding it back to step (a) to reconstitute at least a portion of the solvent liquid phase,
f) cooling the desorbed gas phase so as to condense at least a portion thereof and recovering the resultant condensate,
g) expanding the condensate and supplying heat to said expanded condensate so as to epavorate at least a portion thereof, and recovering the resultant product of higher content of heavy constituent, as compared with the initial gas, the process being further characterized in that at least a portion of the heat released in step (a) forms at least a portion of the heat supplied to step (g).

2. A process according to claim 1, characterized in that step (a) is conducted by transferring released heat, first partially to an external cooling fluid and then, for at leat a part of the remaining portion, to step (g).

3. A process according to claim 1 or 2, characterized by a partial evaporation in step (g) and by the recovery of a relatively heavy unevaporated liquid phase and a relatively light evaporated gas phase.

4. A process according to claim 3, characterized in that the relatively light gas phase is fed back to step (a) to be contacted again with the solvent liquid phase.

5. A process according to one of claims 1 to 4, wherein the solvent is a paraffinic, aromatic or naphthenic hydrocarbon of at least 6 carbon atoms, a hydrocarbon oil, a halogenated hydrocarbon, an alcohol of formula R-CH₂-OH, R-CHOH-R', or RR'R"C-OH, an aldehyde of formula R-CHO, a ketone of formula RR' C = 0, an ester of formula R-COO-R', an ether of formula R-O-R', an organic acid of formula R-COOH, or a mixture thereof, R, R' and R" being substituted or unsubstituted hydrocarbon radicals.

6. A process according to one of claims 1 to 5, characterized in that the pressure in steps a, b and g ranges from 0.1 to 20 MPa and the pressure in steps c, d and f ranges from 0.2 to 20 MPa, with the additional condition that the pressure in steps c, d and f is at least 0.1. MPa higher than that of steps a, b and g.

7. A process according to one of claims 1 to 6, characterized in that the temperature in step (c) ranges from 100 to 300°C.

8. A process according to one of claims 1 to 7, characterized in that the vaporisation temperature in step (g) ranges from + 10 to -50°C.
